# FASCICULE DE BREVET EUROPEEN

(11) **EP 0 832 339 B1**
(45) Date de publication et mention de la délivrance du brevet: **30.05.2001**
(21) Numéro de dépôt: 96907538.1
(22) Date de dépôt: 15.03.1996
(51) Int. Cl.: E04F 11/02

(54) **ESCALIER MODULABLE MODULAIRE**
MODULIERBARE MODULARE TREPPE
ADJUSTABLE MODULAR STAIRCASE

(30) Priorité: 17.03.1995 FR 9503446
(43) Date de publication de la demande: 01.04.1998
(73) Titulaire: Elena, Paul, 83300 Draguignan (FR)
(72) Inventeur: Elena, Paul, 83300 Draguignan (FR)
(74) Mandataire: Hautier, Jean-Louis
(86) Numéro de dépôt international: FR9600399
(87) Numéro de publication internationale: WO9629488

(56) Documents cités:
- DE-A- 2 619 804
- FR-A- 2 691 489
- GB-A- 2 114 182

## Description

La présente invention concerne un escalier modulaire et modulable, préfabriqué, destiné à être installé d'une façon rigide, et présentant au moins un côté équipé d'un raidisseur.

Par marche et par côté présentant un raidisseur, un seul élément de l'escalier, qui est une traverse à talon, ou une cale, est à ajuster ou est prédéterminé pour obtenir la hauteur de marche désirée.

### "Définitions de termes employés dans la description et les revendications".

Espacement sol à sol des planchers : Espace qui sépare les niveaux d'un étage, c'est à dire la dimension verticale entre le sol supérieur et le sol inférieur du lieu ou doit être installée la présente invention.

Fond de marche : Partie opposée au nez de marche.

Giron : Espacement horizontal entre deux nez de marche mesuré suivant la ligne de foulée.

Largeur de marche: Espacement horizontal, perpendiculaire au giron mesuré entre les extrémités des marches.

Hauteur de marche: Dimension verticale entre le sol inférieur et la première marche ou entre deux marches consécutives, ou entre la dernière marche et le niveau du sol supérieur.

Hauteur de marche constante: Hauteur obtenue en divisant l'espacement sol à sol des planchers par le nombre de marches plus une.

La présente invention telle que définie par la combinaison de caractéristiques de la revendication 1 , tendant à apporter des améliorations à la demande de brevet FR-A-2 691 489, se différencie de cette technique antérieure par sa possibilité de réglage des hauteurs de marches et ou de son giron et ou de la largeur de chaque marche, ce qui rend cet escalier polyvalent et apte à être implanté dans des espaces à volumes dissemblables.

Ainsi l'installation de l'escalier peut former des hauteurs de marches constantes.

La plupart des escaliers industriels connus nécessitent un socle de départ d'escalier recoupable en hauteur qui, comparé aux espacements verticaux des autres marches, présente une disparité de hauteur pénalisant la cadence de montée ou de descente de l'utilisateur. Ce socle rend la structure inconfortable et dangereuse du fait de cette disparité de hauteur.

*La demande GB-A-2.114.182 divulgue un escalier en spirale construit par assemblage et comprenant une rampe rigide à laquelle sont fixées des barres métalliques s'étendant vers le bas, en direction des marches.*

*Le brevet DE-A-2.619.804 décrit plusieurs configurations d'escaliers préfabriqués conçus pour être fabriqués à l'aide de béton renforcé de fibres de verre. A l'inverse de la présente invention, les différentes configurations décrites ainsi que le type de fabrication de celles-ci ne permettent ni un ajustage de la géométrie d'un type d'éléments de l'escalier préfabriqué, ni un choix de position et d'orientation de certains des éléments de l'escalier entre eux pour aboutir à un réglage possible in situ de la hauteur et du giron des marches, alors que la présente invention permet tout cela.*

Suivant un mode d'exécution particulier, la présente invention est un escalier installé entre deux niveaux de sols comme illustré en figure 1.

Sur cette figure nous voyons un élément raidisseur 1 relié à la pièce verticale 3B faisant fonction de poteaux bas et au poteau haut 3E, ainsi que des pièces verticales 4A, 4A1 traversant des modules périphériques 12 et reliées aux traverses 7, 7a présentant un talon ou cale 6, lesquelles supportent les marches 5, 16.

Il y a trois types de pièces verticales 4A, 4A1, 3B fixées au raidisseur 1, éventuellement de section rectangulaire aux arêtes arrondies.

Le bas des pièces verticales 4A, 4A1 est percé de deux fentes verticales 9a, 9b superposées de hauteurs différentes.

La fente 9a placée la plus haute est d'une hauteur supérieure par rapport à la fente 9b.

La pièce verticale 3B est percée dans sa partie inférieure d'une fente 9a haute.

La pièce verticale 4A1 est différente de la pièce verticale 4A par sa longueur légèrement supérieure.

L'entraxe des fentes 9a et 9b étant identique sur l'une et sur l'autre des pièces verticales dont la hauteur est différente.

Au niveau de chaque fente 9a et 9b sont prévus, perpendiculairement à leur axes, des perçage 14 superposés et placés de façon à permettre le passage des organes de fixation, éventuellement des tourillons 8.

La forme particulière des traverses 7a ou traverses 7 équipées de cales 6, permet de régler le giron et la hauteur de marches.

Les traverses 7a, 7 s'encastrent dans la fente supérieure 9a des pièces verticales 4A, 4A1 ou dans la fente inférieure 9b de la pièce verticale 3B, comme illustré en figure 2.

La partie inférieure des dites traverses 7a comporte un talon, partie saillante, ou une cale 6 qui prend appui sur la partie inférieure de la fente 9a de chacune des pièces verticales.

Les fentes 9b prennent appui chacune sur la partie supérieure de chaque traverse 7, 7a.

Comme présentées en figure 1 et 3, les marches 5, 16 sont percées à chacune de leurs extrémités de trous 9, 15, éventuellement rectangulaires à angles arrondis, permettant le passage des pièces verticales 3B, 4A, 4A1 qui les transpercent en laissant libre accès aux fentes 9a, 9b.

Les dites fentes sont de forme éventuellement rectangulaire aux angles arrondis.

La fente 9a est prévue pour accueillir la partie la plus haute de la traverse 7a ou de la traverse 7 équipée de sa cale 6.

La partie la moins haute de la traverse 7, 7a est destinée à être introduite dans la fente 9b comme en figures 1 et 2.

Dans chaque marche 5, 16 sont aménagés des trous 9 ou 15 dont la dimension dans le sens du giron est supérieure à la dimension, dans le même sens, des pièces verticales 4A, 4A1 traversant les trous 9, ou 3B traversant les trous 15.

Cette disposition, alliée à la possibilité de faire coulisser les traverses 7, 7a dans les fentes 9a, 9b, permet le réglage des pièces verticales 4A, 4A1, 3B par rapport aux marches 5, 16, aux traverses 7, 7a et aux cales 6.

Cela permet d'obtenir entre autres le réglage du giron des marches.

Il est possible de modifier l'espace horizontal entre les pièces verticales 4A, 4A1 de chacune des marches.

Des modules périphériques 12, 12A, comportant un trou 9c dans lequel passent des pièces verticales 4A, 4A1, 3B coulissent et viennent se poser sur chacune des marches 5, 16 qu'ils contribuent à immobiliser avec le concours d'organes de fixation traversant les marches 5, 16.

La géométrie de ces modules périphériques permet de masquer les trous 9, 15 des marches.

Au moins une marche de la présente invention comprend sur sa face supérieure, un système qui la rend partiellement ou totalement antidérapante.

Le fond de marche présente un relief servant de butée pour empêcher le pied d'aller plus loin.

D'autres modes d'exécution de cet escalier dont la ligne de foulée peut présenter des courbes et ou des lignes brisées sont possible selon la présente invention.

## Revendications

1. Escalier modulaire et modulable comportant des éléments préfabriqués dont des marches (5, 16), ledit escalier présentant, sur au moins l'un de ses côtés, un élément raidisseur (1) auquel sont reliées des pièces verticales (3B, 4A, 4A1),
- les unes(3B) présentant chacune, en partie basse, une seule fente (9a)dans laquelle s'encastre une traverse(7,7a),
- les autres 4(A, 4A1) présentant chacune, en partie basse, exactement deux fentes (9a, 9b), l'une supérieure (9a) et l'autre inférieure (9b), dans chacune desquelles s'encastre une traverse (7, 7a),
- chacune des dites traverses (7, 7a) soutenant une desdites marches (5, 16) et reliant au moins deux pièces verticales (3B, 4A, 4A1),
caractérisé par le fait qu'
- à la partie inférieure de chaque traverse (7, 7a) coopérant avec la fente (9a, 9b) est intégré un talon ou ajoutée une cale (6) permettant le réglage de la hauteur de marche.

2. Escalier modulaire et modulable selon la revendication 1, caractérisé par le fait
que la traverse (7, 7a) peut coulisser dans la fente (9a, 9b) pour régler le giron de la marche (5, 16).

3. Escalier selon l'une quelconque des revendications 1 ou 2, caractérisé par le fait
que la dite fente supérieure (9a) et ladite fente inférieure (9b) sont de hauteurs différentes.

4. Escalier modulaire et modulable selon la revendication 3 caractérisé par le fait
que la fente supérieure (9a) est plus haute que la fente inférieure (9b).

5. Escalier modulaire et modulable selon l'une quelconque des revendications 1 à 4 caractérisé par le fait
que dans chaque marche (5, 16) est aménagé un trou (9, 15) dont la dimension dans le sens du giron est supérieure à celle des pièces verticales (3B, 4A, 4A1) qui la traverse.

6. Escalier modulaire et modulable selon la revendication 5, caractérisé par le fait
qu'il présente, par marche (5, 16), un module périphérique (12, 12A) comportant un trou (9c) pour coulisser relativement à la pièce verticale (3B, 4A, 4A1) et venir se poser sur la marche (5, 16) pour contribuer à son immobilisation.

7. Escalier modulaire et modulable selon la revendication 6, caractérisé par le fait
que la géométrie des modules périphériques (12, 12A) permet de masquer les trous (9, 15) des marches (5, 16).

8. Escalier modulaire et modulable selon l'une quelconque des revendications 1 à 7 caractérisé par le fait
qu'au moins une marche (5, 16) comprend une face supérieure partiellement ou totalement antidérapante.

9. Escalier modulaire et modulable selon l'une quelconque des revendications 1 à 8 caractérisé par le fait
que le fond de marche présente un relief servant de butée.

## Patentansprüche

1. Modulare und modulierbare Treppe mit vorgefertigten Elementen, darunter die Stufen (5, 16), wobei die besagte Treppe an wenigstens einer ihrer Seiten ein Versteifungselement (1) aufweist, an welchem vertikale Teile (3B, 4A, 4A1) befestigt sind, und
- die einen (3B) jeweils am unteren Teil einen einzelnen Spalt (9a) aufweisen, in den sich ein Querbalken (7, 7a) einfügt,
- die anderen (4A, 4A1) jeweils am unteren Teil genau zwei Spalte (9a, 9b) aufweisen, der eine oben (9a) und der andere unten (9b), in welche sich jeweils ein Querbalken (7, 7a) einfügt,
- jeder der besagten Querbalken (7, 7a) eine der besagten Stufen (5, 16) trägt und mindestens zwei der vertikalen Teile (3B, 4A, 4A1) mit einander verbindet,
dadurch gekennzeichnet, daß
am unteren Teil jedes mit dem Spalt (9a, 9b) zusammenwirkenden Querbalkens (7, 7a) ein Absatz integriert oder ein Zapfen (6) angesetzt ist, welcher die Einstellung der Stufenhöhe erlaubt.

2. Modulare und modulierbare Treppe gemäß Anspruch 1, dadurch gekennzeichnet,
daß der Querbalken (7, 7a) in dem Spalt (9a, 9b) gleiten kann, um die Trittfläche der Stufe (5, 16) einzustellen.

3. Treppe gemäß irgendeinem der Ansprüche 1 oder 2, dadurch gekennzeichnet,
daß der besagte obere Spalt (9a) und der besagte untere Spalt (9b) von verschiedener Höhe sind.

4. Modulare und modulierbare Treppe gemäß Anspruch 3, dadurch gekennzeichnet,
daß der obere Spalt (9a) höher ist als der untere Spalt (9b).

5. Modulare und modulierbare Treppe gemäß irgendeinem der Ansprüche 1 bis 4,
dadurch gekennzeichnet,
daß in jeder Stufe (5, 16) eine Bohrung (9, 15) vorgesehen ist, deren Abmessung in Richtung Trittfläche größer ist als die der vertikalen Teile (3B, 4A, 4A1), die sie durchqueren.

6. Modulare und modulierbare Treppe gemäß Anspruch 5, dadurch gekennzeichnet,
daß sie je Stufe (5, 16) ein Peripherie-Modul (12, 12A) aufweist, versehen mit einer Bohrung (9c) damit es in Bezug auf das vertikale Teil (3B, 4A, 4A1) gleiten kann und auf der Stufe (5, 16) anliegt, um zu deren Festsetzung beizutragen.

7. Modulare und modulierbare Treppe gemäß Anspruch 6, dadurch gekennzeichnet,
daß die Geometrie der Peripherie-Module (12, 12A) die Verdeckung der Bohrungen (9, 15) der Stufen (5, 16) erlaubt.

8. Modulare und modulierbare Treppe gemäß irgendeinem der Ansprüche 1 bis 7,
dadurch gekennzeichnet,
daß mindestens eine Stufe (5, 16) eine obere Fläche aufweist, die teilweise oder ganz rutschfest ist.

9. Modulare und modulierbare Treppe gemäß irgendeinem der Ansprüche 1 bis 8,
dadurch gekennzeichnet,
daß die Setzstufe ein als Anschlag dienendes Relief aufweist.

## Claims

1. Adjustable modular staircase comprising prefabricated elements including steps (5, 16), the said staircase presenting, on at least one of its sides, a stiffener (1) to which are connected vertical parts (3B, 4A, 4A1),
- some of them (3B) each presenting, in their lower portion, a single slot (9a) into which is slotted a crosspiece (7, 7a),
- the others (4A, 4A1) each presenting, in their lower portion, two slots (9a, 9b), one upper (9a) and the other lower (9b), into each of which is slotted a crosspiece (7, 7a),
- each of the said crosspieces (7, 7a) supporting one of the said stairs (5, 16) and connecting at least two vertical parts (3B, 4A, 4A1),
characterised in that
- in the lower portion of each crosspiece (7, 7a) co-operating with the slot (9a, 9b), a heel is inserted or a cleat (6) is added allowing the adjustment of the height of the steps.

2. Adjustable modular staircase according to claim 1, characterised in that
- the crosspiece (7, 7a) is able to slide in the slot (9a, 9b) to adjust the tread of the steps (5, 16).

3. Staircase according to any of claims 1 or 2, characterised in that
- the said upper slot (9a) and the said lower slot (9b) are of different heights.

4. Adjustable modular staircase according to claim 3 characterised in that
- the upper slot (9a) is higher than the lower slot (9b).

5. Adjustable modular staircase according to any of claims 1 to 4 characterised in that
- in each step (5, 16) is arranged a hole (9, 15) the dimension of which in the direction of the tread is greater than that of the vertical parts (3B, 4A, 4A1) which pass through it.

6. Adjustable modular staircase according to claim 5, characterised in that
- it presents, for each step (5, 16), a peripheral module (12, 12A) containing a hole (9c) to slide in relation to the vertical part (3B, 4A, 4A1) and come to rest on the step (5, 16) to contribute to its securing.

7. Adjustable modular staircase according to claim 6, characterised in that
- the geometry of the peripheral modules (12, 12A) allows the masking of the holes (9, 15) of the steps (5, 16).

8. Adjustable modular staircase according to any of claims 1 to 7 characterised in that
- at least one step (5, 16) has an upper side that is partially or totally nonslip.

9. Adjustable modular staircase according to any of claims 1 to 8 characterised in that
- the bottom of the steps has a relief pattern which serves as a stop.
